# FASCICULE DE BREVET EUROPEEN

(11) **EP 2 112 714 B1**
(45) Date de publication et mention de la délivrance du brevet: **22.12.2010**
(21) Numéro de dépôt: 09157258.6
(22) Date de dépôt: 03.04.2009
(51) Int. Cl.: H01R 4/48

(54) **Appareil électrique basse tension comprenant une borne à ressort**
Niederspannungsgerät mit Kontaktklemme
Low voltage apparatus with contact spring

(30) Priorité: 22.04.2008 FR 0802245
(43) Date de publication de la demande: 28.10.2009
(73) Titulaire: ABB France, 92500 Rueil Malmaison (FR)
(72) Inventeur: Ruiz, Ariel, 69100 Villeurbanne (FR)
(74) Mandataire: Maureau, Philippe

(56) Documents cités:
- DE-A1-102005 050 267
- DE-A1-102007 009 082
- US-A1- 2005 079 773
- US-A1- 2007 006 558

## Description

La présente invention concerne un appareil électrique basse tension comprenant au moins une borne à ressort.

Il est connu de réaliser un appareil électrique basse tension comprenant un corps isolant et au moins une borne a ressort logée dans le corps isolant, le corps isolant présentant une première ouverture d'introduction d'un conducteur destiné à être raccordé dans la borne et une seconde ouverture d'introduction d'un outil destiné à coopérer avec le ressort de la borne pour permettre d'introduire et/ou de retirer le conducteur de la borne.

Un tel type d'appareil donne satisfaction en ce qu'il permet d'introduire et de retirer le conducteur de la borne, les bornes à ressort permettant de plus de conserver un serrage efficace au cours du temps.

Il apparaît toutefois que les utilisateurs de ce type de borne peuvent commettre des erreurs dans la manipulation de ces bornes.

En particulier, il est possible qu'un conducteur soit introduit dans l'ouverture destinée à l'outil, ou qu'un outil soit introduit dans l'ouverture destinée au conducteur.

Il peut en résulter soit un mauvais raccordement du conducteur, soit une détérioration du ressort de la borne.

En outre, il convient pour utiliser ces bornes d'introduire l'arête d'extrémité de l'outil selon une orientation permettant de réaliser un appui par l'ensemble de l'arête sur la branche de serrage du ressort, et d'éviter d'introduire cet outil de façon à ce que l'arête de celui-ci soit transversal au plan de la branche de serrage, afin d'éviter le coincement de l'outil sur un côté du ressort.

La présente invention a pour but de résoudre tout ou partie des inconvénients mentionnés ci-dessus.

Le document US-A-2005/0079773 montre un appareil selon le préambule de la revendication 1.

A cet effet, la présente invention a pour object un appareil selon la revendication 1.

Grâce aux dispositions selon l'invention, un utilisateur peut visuellement constater que l'ouverture obstruée par la trappe est l'ouverture d'introduction de l'outil, et que l'ouverture d'introduction de conducteur est l'ouverture libre. De plus cela permet de faciliter le guidage de la pointe du tournevis dans une gorge ainsi délimitée par la portion inclinée de la paroi du boîtier et la portion inclinée de la trappe.

La trappe s'efface lorsque l'utilisateur procède à l'insertion de l'outil dans l'ouverture appropriée.

Avantageusement, la trappe est mobile en translation.

Ces dispositions permettent de réaliser simplement cette trappe avec un encombrement restreint.

Avantageusement, la portion inclinée est ménagée sur le bord avant de la trappe, dans le sens de déplacement de la seconde position vers la première position de repos de la trappe.

Selon un mode de réalisation, la trappe comprend une portion plane, sensiblement perpendiculaire à la direction d'introduction d'un outil dans la seconde ouverture du corps isolant, située à l'arrière de la portion inclinée dans le sens de déplacement de la seconde position vers la première position de repos de la trappe.

Avantageusement, la portion inclinée couvre moins de la moitié de la section de l'ouverture d'introduction d'un outil.

Ces dispositions permettent de garantir que l'arête du tournevis est orientée transversalement à la direction de déplacement de la trappe lors de son introduction, ce qui est souhaitable pour que cette arête soit positionnée dans une orientation permettant un appui sensiblement linéaire sur la branche d'appui du ressort.

Ces dispositions permettent également d'éviter l'introduction d'un conducteur dans l'ouverture d'introduction de l'outil.

Avantageusement, la trappe et les moyens de rappel sont réalisés en une seule pièce.

Selon un mode de réalisation, l'appareil comprend au moins deux bornes à ressort, les deux trappes destinées à obturer les deux ouvertures d'introduction d'outil ainsi que les moyens de rappel pour les deux bornes étant réalisées dans une même pièce.

Selon un mode de réalisation, les moyens de rappel comprennent un ressort en forme de serpentin.

L'invention sera mieux comprise à l'aide de la description détaillée qui est exposée ci-dessous en regard du dessin annexé dans lequel :
La figure 1 est une vue en coupe partielle schématique d'un appareil électrique selon l'invention au niveau d'une borne de raccordement ;
Les figures 2 à 6 sont des vues de détail de la figure 1 illustrant le fonctionnement de la trappe équipant l'appareil selon l'invention ;
La figure 7 est une vue de dessus d'un second mode de réalisation d'une trappe pour un appareil selon l'invention.

Selon un premier mode de réalisation représenté sur les figures 1 à 6, un appareil électrique basse tension selon l'invention comporte un corps 2 isolant et une borne à ressort reçue dans un logement 3 du corps isolant.

La borne comporte une barrette de liaison conductrice 4 et un ressort de serrage comprenant une branche de serrage 5.

Un emplacement de serrage 6 est défini entre la branche de serrage 5 du ressort et une portion de la barrette 4.

Le corps isolant 2 comprend une première ouverture 7, pour l'introduction d'un conducteur 8 destiné à être raccordé dans la borne, sous la forme d'un conduit qui relie le logement 3 de la borne à l'extérieur de l'appareil à travers le corps isolant. Ce conduit débouche dans le logement 3 de la borne en regard de l'emplacement de serrage 6 définit par la borne.

Le corps isolant2 comprend une seconde ouverture d'introduction 9 d'un outil 10 de type tournevis sous la forme d'un conduit qui relie le logement 3 de la borne à l'extérieur de l'appareil à travers le corps isolant. Ce conduit débouche dans le logement 3 de la borne en regard de la branche de serrage 5 du ressort. Il est ainsi possible de repousser cette branche avec l'outil 10 pour dégager l'emplacement de serrage 6 et permettre l'introduction ou le retrait d'un conducteur 8.

Selon une caractéristique de l'invention, l'appareil comporte de plus une trappe 12 destinée à fermer au moins partiellement l'ouverture d'introduction 9 d'un outil 10.

La trappe 12 est reçue dans un logement 13 du corps isolant ménagé transversalement au conduit d'introduction de l'outil formant l'ouverture 9.

La trappe 12 peut se déplacer en translation dans le logement 13 entre une première position de repos, visible sur les figures 1 et 2 dans laquelle la trappe 12 obture l'ouverture 9 d'introduction d'un outil 10 et une seconde position autorisant le passage de l'outil 10 telle que représentée sur la figure 4.

La trappe 12 est soumise à l'action d'un ressort 14 constituant un moyen de rappel vers la position de repos. Le ressort est réalisé en une seule pièce avec la trappe et présente une forme de serpentin. Le ressort 14 prend appui sur une patte 15 ménagée dans le logement autour de laquelle est entourée l'une des ondulations du ressort.

La trappe 12 comporte une portion plane 16, orientée sensiblement perpendiculairement à l'axe A du conduit d'insertion de l'outil et une portion inclinée 17 par rapport à la portion plane 16 sur le bord avant de la trappe.

La portion inclinée 17 de la trappe 12 couvre moins de la moitié de la section de l'ouverture d'introduction 9.

La paroi du boitier isolant comprend, en regard du bord avant de la trappe une portion inclinée 18 de pente orientée à l'opposé de la pente de la portion inclinée 17 de la trappe.

La portion inclinée 17 de la trappe est destinée à coopérer avec la partie effilée 19 d'un outil 10, en particulier constituée par une arête 19 de forme allongée orientée sensiblement transversalement au sens de déplacement de la trappe.

Comme cela est illustré sur les figures 2 à 4, lors de l'appui glissant de l'arête 19 contre la surface de la portion inclinée, le mouvement d'introduction de l'outil 10 est transformé en un mouvement de translation de la trappe 12 vers l'intérieur du logement 13 à l'encontre des moyens de rappel 14.

Ainsi, la trappe s'efface comme cela est illustré sur les figures 3 et 4.

Il est à noter que l'appui d'un élément sur la portion plane 16 de la trappe 12 ne provoque pas l'effacement de la trappe car cet appui est plan et ne permet pas le glissement relatif de l'élément et de la trappe.

Ainsi, si l'arête 19 est orientée parallèlement au sens de déplacement de la trappe, l'arête viendra en appui contre la portion plane de la trappe, comme cela est représenté sur la figure 5, et la trappe ne s'effacera pas pour permettre le passage du tournevis.

De même, si un utilisateur essaie d'introduire un conducteur dans l'ouverture d'introduction d'outil, l'extrémité 20 du conducteur 8 qui présente un diamètre supérieur aux dimensions de la portion inclinée 17 de la trappe prendra appui sur la portion plane 16 de la trappe et ne permettra pas l'effacement de celle-ci et le passage du conducteur 8, comme cela est représenté sur la figure 6.

Selon un seconde mode de réalisation représenté sur la figure 7, l'appareil comprend deux bornes à ressort non représentées.

Les deux trappes 12 destinées à obturer les deux ouvertures d'introduction d'outil ainsi que les moyens de rappel 14 pour les deux bornes sont réalisées dans une même pièce

Les trappes 12 sont situées de part et d'autre d'un ressort 14 central.

Cet élément est reçu dans un logement 13 présentant deux ouvertures non représentées débouchant dans les conduits d'introduction d'outil pour les deux bornes.

Le ressort 14 prend appui sur une patte 15 ménagée dans le logement 13 autour de laquelle est entourée l'une des ondulations du ressort pour fournir une force de rappel dans deux directions opposées aux deux trappes 12.

Selon une variante non représentée du premier mode de réalisation, la trappe n'obture pas complètement l'ouverture d'introduction de l'outil en position de repos de façon à laisser une portion d'ouverture libre entre le bord avant de la trappe et la paroi du boîtier. Avantageusement, la portion libre d'ouverture permet le passage de l'arête d'un outil selon une orientation déterminée. Une fois l'arête de l'outil introduite dans la portion libre, la trappe peut être repoussée dans son logement par appui sur sont bord avant. Selon cette variante, il n'est pas nécessaire de ménagée une portion inclinée à l'avant de la trappe.

Bien que l'invention ait été décrite en liaison avec des exemples particuliers de réalisation, il est bien évident qu'elle n'y est nullement limitée et qu'elle comprend tous les variantes dans le cadre des revendications.

## Revendications

1. Appareil électrique basse tension comprenant un corps isolant (2) et au moins une borne a ressort logée dans le corps isolant (2), le corps isolant (2) présentant une première ouverture (7) d'introduction d'un conducteur (8) destiné à être raccordé dans la borne et une seconde ouverture (9) d'introduction d'un outil (10) destiné à coopérer avec le ressort (5) de la borne pour permettre d'introduire et/ou de retirer le conducteur (8) de la borne,
l'appareil comportant une trappe (12) mobile entre une première position de repos, dans laquelle la trappe (12) obture au moins partiellement l'ouverture (9) d'introduction d'un outil (10) et une seconde position autorisant le passage de l'outil (10), la trappe (12) comportant une portion inclinée (17) par rapport à la direction d'introduction de l'outil (10) dont la pente est orientée dans le sens de déplacement de la seconde position vers la première position de repos de la trappe (12), **caractérisé en ce que** le corps isolant (2) comprend une portion inclinée (18) située en regard de la portion inclinée (17) de la trappe, dont la pente est orientée à l'opposée de celle de la portion inclinée (17) de la trappe (12).

2. Appareil électrique selon la revendication 1, dans lequel la trappe (12) est mobile en translation.

3. Appareil selon l'une des revendications précédentes, dans lequel la portion inclinée (17) est ménagée sur le bord avant de la trappe (12), dans le sens de déplacement de la seconde position vers la première position de repos de la trappe (12).

4. Appareil selon la revendication 3, dans lequel la trappe comprend une portion plane (16), sensiblement perpendiculaire à la direction d'introduction d'un outil (10) dans la seconde ouverture (9) du corps isolant (2), située à l'arrière de la portion inclinée (17) dans le sens de déplacement de la seconde position vers la première position de repos de la trappe (12).

5. Appareil selon l'une des revendications 4, dans lequel la portion inclinée (17) couvre moins de la moitié de la section de l'ouverture d'introduction (9) d'un outil.

6. Appareil selon l'une des revendications précédentes, dans lequel la trappe (12) et les moyens de rappel (14) sont réalisés en une seule pièce.

7. Appareil selon la revendication 6 comprenant au moins deux bornes à ressort, les deux trappes (12) destinées à obturer les deux ouvertures d'introduction d'outil ainsi que les moyens de rappel (14) pour les deux bornes étant réalisées dans une même pièce.

8. Appareil selon l'une des revendications précédentes, dans lequel les moyens de rappel (14) comprennent un ressort en forme de serpentin.

## Claims

1. A low voltage electrical appliance, comprising an insulating body (2) and at least one spring terminal received within the insulating body (2), the insulating body (2) having a first opening (7) for introducing a conductor (8) to be connected to the terminal, and a second opening (9) for introducing a tool (10) to cooperate with the spring (5) of the terminal so as to allow for the conductor (8) to be introduced into and/or withdrawn from the terminal,
the appliance comprising a trap (12) mobile between a first neutral position, in which the trap (12) at least partially seals the opening (9) for introducing a tool (10), and a second position allowing for the tool (10) to pass, the trap (12) having a tilted portion (17) with respect to the direction for introducing the tool (10), the slope of which is oriented in the moving direction from the second position into the first neutral position of the trap (12),
**characterized in that** the insulating body (2) comprises a tilted portion (18) located opposite the tilted portion (17) of the trap, the slope of which is oriented opposite that of the tilted portion (17) of the trap (12).

2. The electrical appliance according to claim 1, wherein the trap (12) is translatable.

3. The appliance according to any of the preceding claims, wherein the tilted portion (17) is made on the front edge of the trap (12), in the moving direction from the second position into the first neutral position of the trap (12).

4. The appliance according to claim 3, wherein the trap comprises a level portion (16), substantially perpendicular to the direction for introducing a tool (10) into the second opening (9) of the insulating body (2), located at the back of the tilted portion (17) in the moving direction from the second position to the first neutral position of the trap (12).

5. The appliance according to claim 4, wherein the tilted portion (17) covers less than half of the section of the opening for introducing (9) a tool.

6. The appliance according to any of the preceding claims, wherein the trap (12) and the restoring means (14) are made integrally.

7. The appliance according to claim 6, comprising at least two spring terminals, both traps (12) for sealing both tool introduction openings, as well as the restoring means (14) for both terminals made integrally.

8. The appliance according to any of the preceding claims, wherein the restoring means (14) comprise a coil-shaped spring.

## Patentansprüche

1. Elektrisches Niederspannungsgerät, umfassend einen Isolierkörper (2) und mindestens eine Federklemme, die in dem Isolierkörper (2) aufgenommen ist, wobei der Isolierkörper (2) eine erste Öffnung (7) zum Einführen eines Leiters (8), der dazu gedacht ist, an die Klemme angeschlossen zu werden, und eine zweite Öffnung (9) zum Einführen eines Werkzeugs (10), das dazu gedacht ist, mit der Feder (5) der Klemme zusammenzuwirken, um ein Einführen und/oder Entnehmen des Leiter (8) in/aus der Klemme zu ermöglichen, aufweist,
wobei das Gerät eine Klappe (12) umfasst, die zwischen einer ersten Ruhestellung, in der die Klappe (12) mindestens teilweise die Öffnung (9) zum Einführen eines Werkzeugs (10) verschließt, und einer zweiten Stellung, die den Durchgang des Werkzeugs (10) ermöglicht, bewegbar ist, wobei die Klappe (12) einen Abschnitt (17) aufweist, der im Verhältnis zur Einführungsrichtung des Werkzeugs (10) geneigt ist, dessen Neigung in die Bewegungsrichtung von der zweiten Stellung in die erste Ruhestellung der Klappe (12) orientiert ist,
**dadurch gekennzeichnet, dass** der Isolierkörper (2) einen geneigten Abschnitt (18) umfasst, der sich gegenüber dem geneigten Abschnitt (17) der Klappe befindet, dessen Neigung derjenigen des geneigten Abschnitts (17) der Klappe (12) entgegengesetzt orientiert ist.

2. Elektrisches Gerät nach Anspruch 1, wobei die Klappe (12) translationsmäßig verschiebbar ist.

3. Gerät nach einem der vorhergehenden Ansprüche, wobei der geneigte Abschnitt (17) auf dem Vorderrand der Klappe (12) eingerichtet ist, in der Bewegungsrichtung von der zweiten Stellung in die erste Ruhestellung der Klappe (12).

4. Gerät nach Anspruch 3, wobei die Klappe einen ebenen Abschnitt (16) umfasst, der zu der Einführungsrichtung eines Werkzeugs (10) in die zweite Öffnung (9) des Isolierkörpers (2), die sich auf der Rückseite des geneigten Abschnitts (17) befindet, in der Bewegungsrichtung von der zweiten Stellung in die erste Ruhestellung der Klappe (12) im Wesentlichen rechtwinklig ist.

5. Gerät nach Anspruch 4, wobei der geneigte Abschnitt (17) weniger als die Hälfte des Querschnitts der Einführungsöffnung (9) eines Werkzeugs bedeckt.

6. Gerät nach einem der vorhergehenden Ansprüche, wobei die Klappe (12) und die Rückstellmittel (14) einstückig ausgebildet sind.

7. Gerät nach Anspruch 6, umfassend mindestens zwei Federklemmen, die beiden Klappen (12), die dazu gedacht sind, die beiden Werkzeugeinführungsöffnungen zu bedecken, und die Rückstellmittel (14) für die beiden Klemmen, die einstückig ausgebildet sind.

8. Gerät nach einem der vorhergehenden Ansprüche, wobei die Rückstellmittel (14) eine schraubenförmige Feder umfassen.
